# EUROPÄISCHE PATENTSCHRIFT

(11) **EP 0 663 481 B1**
(45) Veröffentlichungstag und Bekanntmachung des Hinweises auf die Patenterteilung: **28.11.2001**
(21) Anmeldenummer: 94114924.7
(22) Anmeldetag: 22.09.1994
(51) Int. Cl.: E03F 7/10

(54) **Fahrzeug mit einem Behälter**
Vehicle with tank
Véhicule avec réservoir

(30) Priorität: 13.01.1994 AT 3794
(43) Veröffentlichungstag der Anmeldung: 19.07.1995
(73) Patentinhaber: Kaiser Aktiengesellschaft, FL-9486 Schaanwald (LI)
(72) Erfinder: Kaiser, Dietmar, FL-9486 Schaanwald (LI)
(74) Vertreter: Hefel, Herbert, Dipl.-Ing.

(56) Entgegenhaltungen:
- EP-A- 0 291 830
- EP-A- 0 387 758
- DE-A- 3 002 557
- DE-A- 3 122 412
- DE-U- 8 807 777
- US-A- 4 213 479

## Beschreibung

Die Erfindung bezieht sich auf ein Fahrzeug mit einem Behälter und einem am Behälter angeschlossenen Saugschlauch nach den Merkmalen des Oberbegriffes des Patentanspruches 1.

Ein Fahrzeug mit einem Behälter und einem am Behälter angeschlossenen Saugschlauch ist in der DE-PS 30 02 557 (= US-PS 4 446 591) gezeigt und beschrieben. Bei diesem Fahrzeug ist auf dem Behälter liegend eine Haspel mit vertikaler Drehachse zur Aufnahme des Saugschlauches vorgesehen. Von der Haspel distanziert und ebenfalls an der Oberseite des Behälters angeordnet ist ein Drehkranz vorgesehen mit vertikaler Drehachse, an dem ein als Ausleger für den Saugschlauch dienender Arm festgelegt ist. Da der Abstand zwischen der Haspel und dem Ausleger bzw. dessen Drehkranz aus anlagen- und konstruktionsbedingten Gründen relativ klein ist, kann der Ausleger nur in sehr beschränktem Umfang verschwenkt werden, damit das zwischen Haspel und Ausleger liegende Schlauchtrum nicht zu stark geknickt wird.

Andere Fahrzeuge vergleichbarer Art besitzen anstelle der erwähnten Haspel eine an der Oberseite des liegenden Behälters waagrecht liegende, rechteckige Auflagebühne für den Schlauch. Diese Auflagebühne erstreckt sich über die gesamte Länge des Fahrzeuges und ist am Behälter festgelegt. An der rückseitigen Schmalseite der rechteckigen Auflagebühne, und zwar im einen Eckbereich ist eine Aus- und Einziehvorrichtung für den Saugschlauch festgelegt. Im Bereich der anderen Ecke der Auflagebühne ist die Durchführung für den Schlauch angeordnet. Der um eine vertikale Achse verschwenkbare und in der Regel auch längenveränderbare Ausleger für den Saugschlauch ist von der Auflagebühne getrennt am Behälter festgelegt. Auch hier bei dieser Konstruktion kann daher der Ausleger nur in einem sehr beschränkten Umfang verschwenkt werden, weil ansonsten das zwischen der Aus- und Einziehvorrichtung und dem Ausleger liegende Schlauchtrum zu stark geknickt würde. Fahrzeuge dieser Art sind beschrieben und gezeigt im Prospekt der Firma Müller-Umwelttechnik GmbH. & Co. KG (April 89) und der Firma Faun Eurotec-Vertriebsgesellschaft für Entsorgungstechnik (8/91).

Weiters ist noch das bekanntgewordene Schlammsaugfahrzeug nach US-A-4 213 479 zu erwähnen, das an der Oberseite des Behälters eine um eine vertikale Achse verschwenkbare Schlauchdurchführung aufweist. In dieser Schlauchdurchführung ist eine Verschlußklappe vorgesehen, die über eine seitlich auskragende Kolben-Zylinder-Einheit betätigbar ist. Diese Kolben-Zylinder-Einheit hat hier keine weitere Funktion zu erfüllen, als die erwähnte Verschlußklappe im Bedarfsfall zu betätigen.

Aus der DE-U-88 07 777, von der der Oberbegriff des Anspruchs 1 als nächstkommendem Stand der Technik ausgeht, ist ebenfalls ein über eine Antriebseinheit ein- und ausfahrbarer Saugschlauch vorgesehen, der auf einer hier rechteckigen Auflagebühne aufliegt. An einer Längsseite der Auflagebühne ist ein als Teleskoprohr ausgebildeter, den Saugschlauch führender Ausleger vorgesehen, der um eine Horizontalachse schwenkbar an der Auflagebühne gelagert ist. Das Teleskoprohr besteht aus einem Außenrohr und einem ausfahrbaren Innenrohr. Im Bereich der der Durchführung benachbarten Stirnseite der Auflagebühne sind um vertikale Achsen drehbare Walzen zur Führung des Schlauchs vorgesehen. Soll der Schlauch bei dieser Einrichtung von der ausgefahrenen Stellung in die eingefahrene Stellung eingefahren werden, so dienen zur Führung des Schlauches das Teleskoprohr und die genannten Walzen und allenfalls noch die Innenseite eines die Auflagebühne überspannenden Bügels. Auf den Schlauch wirkt beim Einfahren des Schlauches, ausgehend von der ausgefahrenen Stellung, eine schiebende Beanspruchung. Dabei besteht die Gefahr, daß der Schlauch seitlich ausknickt, beispielsweise in Richtung des Zentrums der Auflagefläche, wodurch ein ordnungsgemäßes Einfahren des Schlauches verhindert wird. Es könnte dabei zu einer Blockierung des weiteren Einfahrens des Schlauches oder sogar zu einem Knicken des Schlauches kommen. Dabei ist zu berücksichtigen, daß die Biegeelastizität eines Schlauches sich im Laufe von dessen Verwendung infolge häufigen Biegens verändern kann, so daß diese Probleme auch bei einer anfänglich funktionierenden Einrichtung auftreten können. Auch die Eigenschaften der Oberfläche der Auflagebühne können sich im Laufe der Zeit ändern.

Aufgabe der Erfindung ist es, die Probleme der in der DE-U-88 07 777 gezeigten Einrichtung zu überwinden und diese Einrichtung dahingehend zu verbessern, daß bei einer einfachen Ausbildung der Einrichtung ein problemloses und auch durch die Belastungen im Dauerbetrieb nicht beeinträchtigtes Ein- und Ausfahren des Schlauches ermöglicht wird. Erfindungsgemäß gelingt dies durch jene Maßnahmen und Merkmale, die Inhalt und Gegenstand des kennzeichnenden Teiles des Patentanspruches 1 sind. Zweckmäßige Ausführungsformen der Erfindung sind in den Unteransprüchen definiert.

Zur Veranschaulichung der Erfindung wird anhand der Zeichnung ein Ausführungsbeispiel näher erläutert, wobei die Zeichnungen die Erfindung schematisch darstellen. Dabei zeigen:
Fig. 1 eine Seitensicht eines erfindungsgemäßen Fahrzeuges; die Fig. 2 und 3 die Auflagebühne in Draufsicht, und zwar mit eingefahrenem und mit ausgefahrenem Schlauch.

Das in Fig. 1 in Seitensicht dargestellte Fahrzeug weist ein Fahrzeugchassis 1 auf, auf dem ein liegender Behälter 2 montiert ist, der zweckmäßigerweise um eine hintere, rechtwinkelig zur Zeichenebene stehende Achse kippbar gelagert ist. Zum Aufsaugen des Sauggutes ist ein Saugschlauch 3 vorgesehen. Der Aufbau solcher Fahrzeuge und ihre Wirkungsweise ist hinreichend bekannt und bedarf hier daher keiner weiteren Erörterung. Auf der Oberseite des liegenden Behälters 2 ist eine waagrecht liegende Auflagebühne 4 angeordnet, die hier beim ersten Ausführungsbeispiel nach Art einer Scheibe ausgebildet ist. Tangential an diese scheibenartige Auflagebühne 4 schließt eine an dieser Auflagebühne festgelegte Ein- und Ausziehvorrichtung 5 für den Schlauch 3 an, wie sie an sich bei solchen Einrichtungen bekannt ist und die mit angetriebenen Rollen oder umlaufenden Bändern arbeitet, zwischen welchen der ein- und ausfahrbare Schlauch liegt. Mit der Auflagebühne 4 bzw. der Ein- und Ausziehvorrichtung 5 ist der zweckmäßigerweise ausfahrbare, in seiner Länge dadurch veränderbare Ausleger 6 verbunden, über den das freie Schlauchende zum Einsatzort bringbar ist.

Die Längsmittelachse des liegenden Behälters 2 ist in den Fig. 2 und 3 durch eine strichpunktierte Linie 7 angedeutet. Diese scheibenartige Auflagebühne 4 ist um eine vertikale Achse 8 verschwenkbar gelagert, die in der Mitte dieser scheibenartigen Auflagebühne 4 liegt. Diese Verschwenkmöglichkeit ist durch den Pfeil 9 angedeutet.

Koaxial zu dieser vertikal stehenden Achse 8 ist die Durchführung 11 des Schlauches 3 drehbar bzw. verschwenkbar gelagert, an deren einer Seite 12 das Ende des Schlauches 3 angeschlossen ist. Die Mündungsebene dieses Schlauchendes steht rechtwinkelig zur Auflageebene der Auflagebühne 4. Innerhalb dieser Armatur, die die Durchführung 11 bildet, ist hier eine nicht sichtbare Verschlußklappe angeordnet, die mittels einer Kolben-Zylinder-Einheit 13 betätigbar ist. Diese Kolben-Zylinder-Einheit 13 erstreckt sich - bezogen auf die vertikale Achse 8 - radial und liegt parallel zur Auflageebene der Auflagebühne 4. Sie liegt bezüglich des Anschlusses des Saugschlauches diametral. Ihre axiale Länge entspricht etwa dem halben Radius der scheibenartigen Auflagebühne 4 und an ihrem Ende trägt diese Kolben-Zylinder-Einheit eine um eine vertikale Achse frei drehbare Walze 14. Entlang des Umfanges der Auflagebühne 4 ist eine Vielzahl von um vertikale Achsen frei drehbare Walzen 15 vorgesehen, deren Länge zumindest dem halben Durchmesser des Saugschlauches 3 entspricht. Zur Verschwenkung der Auflagebühne 4 im Sinne des Pfeiles 9 ist ein hier nicht dargestellter Motor vorgesehen.

Fig. 2 zeigt in Draufsicht diese Auflagebühne 4 mit eingezogenem bzw. eingefahrenem Saugschlauch 3, der sich entlang der Walzen 15 erstreckt, der Saugschlauch 3 ist also aufgelegt. Zum betriebsmäßigen Einsatz muß der Saugschlauch 3 ausgefahren werden. Zu diesem Zweck wird die Ein- und Ausziehvorrichtung 5 zugeschaltet und auch der Ausleger 6 ausgefahren, der sich dann - Fig. 2 - nach rechts (Pfeil 16) bewegt. Durch die Inbetriebnahme der letzterwähnten Aggregate wird nun der auf der Auflageebene der Auflagebühne 4 bevorratete Saugschlauch 3 abgezogen, wobei sich bei stillstehender Auflagebühne 4 die Durchführung 11 um die Achse 8 verdreht bzw. verschwenkt, so daß, wenn der Saugschlauch 3 zur Gänze ausgefahren ist, sich das aus Fig. 3 ersichtliche Lagebild ergibt, wobei sich diese Durchführung 11 um ca. 330° bewegt hat. Unabhängig von dieser Bewegung des Saugschlauches 3, der Durchführung 11 und des Auslegers 6 kann nun die Auflagebühne 4 als Ganzes um die Achse 8 verschwenkbar werden, so daß der Ausleger 6 mit dem abhängenden Schlauchende einen Winkelbereich von annähernd 300° überstreichen kann, ohne daß sich dadurch die Lage des auf der Auflagebühne 4 befindlichen Schlauchabschnittes ändert. Beim Abziehen des Saugschlauches 3 wird der auf der Auflagebühne 4 befindliche Abschnitt des Saugschlauches 3 durch die Walze 14 in radialer Richtung gestützt. Diese frei drehbare Walze 14 ist hier am Ende einer Kolben-Zylinder-Einheit 13 angeordnet, die zur Betätigung einer Verschlußklappe dient, die in der als Durchführung 11 dienenden Armatur angeordnet ist. Die Achse dieser Kolben-Zylinder-Einheit 13 liegt parallel zur Auflageebene der Auflagebühne 4. Darüber hinaus ist diese Kolben-Zylinder-Einheit 13, bezogen auf die Achse 8 der drehbar gelagerten Durchführung 11, diametral zur Anschlußmündung des Saugschlauches 3 sich radial erstreckend angeordnet. Falls kein Stellglied oder Betätigungsglied für eine Verschlußklappe erforderlich ist, kann anstelle dieser Kolben-Zylinder-Einheit 13 auch ein einfacher Auslegerarm vorgesehen werden.

Die Walzen 15, die randseitig an der Auflagebühne 4 um vertikal stehende Achsen frei drehbar gelagert sind, erleichtern das Einfahren des Saugschlauches 3. Der einfahrende Saugschlauch 3 legt sich an diesen frei drehbaren Walzen 15 an und kann daher ohne besonderen Kraftaufwand eingefahren werden. Zum Einfahren dient die Ein- und Ausziehvorrichtung 5. Die axiale Erstreckung dieser Walzen 15 ist daher mindestens so groß wie der halbe Durchmesser des Saugschlauches 3, vorzugsweise jedoch etwas größer.

Die Achse 8, um die sowohl die Auflagebühne 4 wie auch die Durchführung 11 unabhängig voneinander verschwenkbar sind, liegt bei dem hier gezeigten Ausführungsbeispiel in einer vertikalen Längsmittelebene des Behälters 2.

Dank der erfindungsgemäßen Konstruktion nimmt der auf der Auflagebühne 4 befindliche Schlauch gegenüber dem Ausleger 6 unabhängig von dessen jeweiliger Verschwenkung gegenüber der Längsmittelachse 7 des Fahrzeuges stets dieselbe Lage ein.

### Legende

### zu den Hinweisziffern:

- 1: Fahrzeugchassis
- 2: Behälter
- 3: Saugschlauch
- 4: Auflagebühne

- 5: Ein- und Ausziehvorrichtung
- 6: Ausleger
- 7: strichpunktierte Linie
- 8: Achse
- 9: Pfeil
- 10: Pfeil
- 11: Durchführung
- 12: Seite
- 13: Kolben-Zylinder-Einheit
- 14: Walze
- 15: Walze
- 16: Pfeil

## Patentansprüche

1. Fahrzeug mit einem Behälter und einem am Behälter angeschlossenen Saugschlauch (3) zur Aufnahme und zum Transport von aufsaugbaren Materialien, wobei der Saugschlauch (3) bzw. dessen freies Ende von einem zumindest um eine vertikale Achse verschwenkbaren und vorzugsweise längenveränderbaren Ausleger (6) aufgenommen ist und auf dem Behälter (2) eine im wesentlichen waagrecht liegende Auflagebühne (4) zur Auflage des Saugschlauches (3) vorgesehen ist, und wobei der Saugschlauch (3) mittels einer drehbar gelagerten Durchführung (11) am Behälter (2) angeschlossen ist und der Ausleger (6) an der Auflagebühne (4) festgelegt ist und die Auflagebühne (4) um eine zur Durchführung (11) des Saugschlauches (3) konzentrische Achse (8) und unabhängig von der Durchführung (11) des Saugschlauches verschwenkbar gelagert ist, **dadurch gekennzeichnet, daß** die Auflagebühne (4) kreisscheibenartig ausgebildet ist, die Durchführung (11) des Saugschlauches (3) im Mittelbereich der kreisscheibenartigen Auflagebühne (4) angeordnet ist und entlang des gesamten Umfangs der Auflagebühne (4) eine Vielzahl von um vertikale Achsen frei drehbaren Walzen (15) vorgesehen ist, deren axiale Länge zumindest dem halben Durchmesser des Saugschlauches (3) entspricht.

2. Fahrzeug nach Anspruch 1, **dadurch gekennzeichnet, daß** in der die Durchführung (11) des Saugschlauches (3) bildenden Armatur eine Verschlußklappe angeordnet ist, die mittels einer Kolben-Zylinder-Einheit (13) betätigbar ist, wobei die Achse der Kolben-Zylinder-Einheit (13) parallel zur Auflageebene der Auflagebühne (4) liegt und die Kolben-Zylinder-Einheit (13) bezogen auf die Achse (8) der Durchführung (11) diametral zur Anschlußmündung des Schlauches (3) sich radial erstreckend angeordnet ist und am freien Ende der Kolben-Zylinder-Einheit (13) eine um eine vertikale Achse frei drehbare Walze (14) vorgesehen ist.

3. Fahrzeug nach Anspruch 1, **dadurch gekennzeichnet, daß** an der die Durchführung (11) des Saugschlauches (3) bildenden Armatur ein radial auskragender, sich im wesentlichen parallel zur Auflageebene der Auflagebühne (4) erstreckender Arm vorgesehen ist mit einer an seinem freien Ende um eine vertikale Achse frei drehbaren Walze (14) und dieser Arm diametral liegend zur Anschlußmündung des Schlauches (3) an der die Durchführung (11) bildenden Armatur angeordnet ist.

## Claims

1. A vehicle with a container and a suction hose (3) connected to the container for taking up and conveying aspiratable materials, wherein the suction hose (3) or its free end is held by a cantilever arm (6) pivotable at least about a vertical axis and preferably longitudinally adjustable, and a substantially horizontal supporting platform (4) for supporting the suction hose (3) is provided on the container (2), and wherein the suction hose (3) is connected to the container (2) by means of a rotatably mounted bush (11), the cantilever arm (6) is fixed to the supporting platform (4), and the supporting platform (4) is mounted so as to be pivotable about an axis (8), concentric with the bush (11) of the suction hose (3), independently of the bush (11) of the suction hose (3), **characterised in that** the supporting platform (4) is in the form of a circular disc, the bush (11) of the suction hose (3) is arranged in the central region of the disc-shaped supporting platform (4), and a plurality of rollers (15), freely rotatable about vertical axes, are provided along the entire circumference of the supporting platform (4), the axial length of the rollers (15) corresponding to at least half the diameter of the suction hose (3).

2. A vehicle according to claim 1, **characterised in that** a closing flap, actuatable by means of a piston-cylinder unit (13), is arranged in the fitting forming the bush (11) of the suction hose (3), wherein the axis of the piston-cylinder unit (13) lies parallel to the supporting plane of the supporting platform (4), and the piston-cylinder unit (13) is arranged so as to extend radially, relative to the axis (8) of the bush (11), diametrically to the connecting opening of the hose (3), and a roller (14) is provided at the free end of the piston-cylinder unit (13) and is freely rotatable about a vertical axis.

3. A vehicle according to claim 1, **characterised in that** a radially projecting arm, extending substantially parallel to the supporting plane of the supporting platform (4), is provided on the fitting forming the bush (11) of the suction hose (3) and has a roller (14) freely rotatable about a vertical axis at its free end, and this arm is arranged on the fitting forming the bush (11) diametrically to the connecting opening of the hose (3).

## Revendications

1. Véhicule équipé d'un réservoir et d'un flexible d'aspiration (3) raccordé au réservoir pour recevoir et transporter des matériaux aspirables, dans lequel le flexible d'aspiration (3) ou son extrémité libre est reçu(e) par au moins un bras (6) qui peut pivoter autour d'un axe vertical et dont la longueur peut de préférence être modifiée et il est prévu une plate-forme d'appui sensiblement horizontale (4) pour appliquer le flexible d'aspiration (3), et dans lequel le flexible d'aspiration (3) est raccordé au réservoir (2) au moyen d'une douille de passage (11) montée à rotation et le bras (6) est fixé à la plate-forme d'appui (4), tandis que la plate-forme d'appui (4) est montée à pivotement autour d'un axe (8) concentrique par rapport à la douille de passage (11) du flexible d'aspiration (3) et indépendamment de la douille de passage (11) du flexible d'aspiration, **caractérisé en ce que** la plate-forme d'appui (4) se présente sous la forme d'un disque circulaire, la douille de passage (11) du flexible d'aspiration (3) est agencée dans la partie centrale de la plate-forme (4) en forme de disque circulaire et il est prévu, le long de toute la périphérie de la plate-forme d'appui (4), une pluralité de galets (15) qui peuvent tourner librement autour d'axe verticaux et dont la longueur axiale correspond au moins au demi-diamètre du flexible d'aspiration (3).

2. Véhicule selon la revendication 1, **caractérisé en ce qu'**on agence dans l'armature formant la douille de passage (11) du flexible d'aspiration (3) un clapet de fermeture qui peut être commandé au moyen d'une unité à piston-cylindre (13), l'axe de l'unité à piston-cylindre (13) étant parallèle au plan d'application de la plate-forme d'appui (4) et l'unité à piston-cylindre (13) étant agencée par rapport à l'axe (8) de la douille de passage (11) de manière à s'étendre radialement diamétralement par rapport à l'embouchure de raccordement du flexible (3), et un galet (14), qui peut tourner librement autour d'un axe vertical, étant prévu à l'extrémité libre de l'unité à piston-cylindre (13).

3. Véhicule selon la revendication 1, **caractérisé en ce que**, sur l'armature formant la douille de passage (11) du flexible d'aspiration (3), un bras faisant saillie radialement et s'étendant sensiblement parallèlement au plan d'appui de la plate-forme d'appui (4) est pourvu d'un galet (14) qui peut tourner librement autour d'un axe vertical à son extrémité libre et ce bras est agencé diamétralement par rapport à l'embouchure de raccordement du flexible (3) sur l'armature formant la douille de passage (11).
